# EUROPÄISCHE PATENTSCHRIFT

(11) **EP 1 122 065 B1**
(45) Veröffentlichungstag und Bekanntmachung des Hinweises auf die Patenterteilung: **19.02.2003**
(21) Anmeldenummer: 01108237.7
(22) Anmeldetag: 28.05.1998
(51) Int. Cl.: B41F 31/26, B41F 13/08, B41N 7/00

(54) **Vorrichtung zum Aufbringen eines Gummibelages**
Device for applying a rubber liner.
Dispositif pour appliquer une garniture en caoutchouc

(30) Priorität: 03.06.1997 DE 19723123
(43) Veröffentlichungstag der Anmeldung: 08.08.2001
(62) Teilanmeldung aus: 98934820.6
(73) Patentinhaber: Koenig & Bauer Aktiengesellschaft, 97080 Würzburg (DE)
(72) Erfinder: Schäfer, Karl Robert, 97222 Rimpar (DE)

(56) Entgegenhaltungen:
- DE-A- 19 517 653

## Beschreibung

Die Erfindung betrifft eine Vorrichtung zum Aufbringen eines Gummibelages gemäß dem Oberbegriff des Anspruchs 1.

Es ist bekannt, eine Walze mit Gummi zu beschichten, z. B. durch Vulkanisieren.

Nachteilig dabei ist, daß die Oberfläche des Gummibelages nachbehandelt werden muß, z. B. durch Schleifen. Dies wiederum führt zu einer Reliefbildung auf der Oberfläche, wodurch Unregelmäßigkeiten beim Übertragen von flüssigen oder pastösen Stoffen verursacht werden.

Die EP 02 79 295 A2 beschreibt ein Farbwerk einer Druckmaschine, bei der eine Farbwalze mit einem Gummituch versehen ist.

Die DE 195 17 653 A1 offenbart eine Walze für eine Druckmaschine, deren Grundkörper mit einem Schlauch aus elastomeren Material umgeben ist.

Der Erfindung liegt die Aufgabe zugrunde, eine Vorrichtung zum Aufbringen eines Gummibelages zu schaffen.

Erfindungsgemäß wird diese Aufgabe durch die Merkmale des Anspruchs 1 gelöst.

Die mit der Erfindung erzielbaren Vorteile bestehen insbesondere darin, daß eine im wesentlichen homogene Oberfläche des auf dem Walzengrundkörper befestigten Gummibelages erzielt wird. Das wiederum hat zur Folge, daß ein gleichmäßiges übertragen von pastösen oder flüssigen Stoffen gewährleistet ist.

Ein Ausführungsbeispiel der Erfindung ist in der Zeichnung dargestellt und wird im folgenden näher beschrieben. Es zeigen:
- Fig. 1: einen Querschnitt mit einer schematischen Darstellung einer Farbauftragwalze mit Gummibelag in einem Kurzfarbwerk sowie eine Vorrichtung zum Aufbringen des Gummibelages;
- Fig. 2: eine Draufsicht auf die Walze nach Fig. 1 in einer vergrößerten Darstellung;
- Fig. 3: eine vergrößerte Einzelheit nach Fig. 1.

Ein Kurzfarbwerk 1 für eine Rotationsdruckmaschine besteht z. B. aus einem nichtdargestellten Druck- oder Gummizylinder, einem Plattenzylinder 2, welchem mittels einer Farbauftragwalze 3 pastöse Druckfarbe von einer Rasterwalze 4 übertragen wird. Die Rasterwalze 4 wird von einer Kammerrakeleinrichtung 6 mit Druckfarbe versorgt. Unterhalb der Kammerrakeleinrichtung 6 ist eine Farbauffangwanne 7 angeordnet. Die vorgenannten Teile sind seitengestellfest gelagert.

Die Farbauftragwalze 3, weiter nur Walze 3 genannt, besteht aus einem Walzengrundkörper 8 mit zwei Wellenzapfen 9, welche um eine Rotationsachse 11 rotieren. Auf der gesamten Oberfläche 12 (Mantelfläche) des Walzengrundkörpers 8 befindet sich ein selbstklebendes Gummituch 12, z. B. mit einer Dicke b von z. B. 2,3 mm. Dabei kann eine zweiseitig klebende Klebefolie oder ein Klebstoffauftrag mit einer Dicke von etwa 0,3 mm vorgesehen sein. Hierdurch wird erreicht, daß das Gummituch 12 über seine gesamte Unterseite auf der Mantelfläche 12 aufgeklebt ist.

Das Gummituch 13 ist mantelartig ausgebildet und weist einen Anfang 14 und eine Ende 16 auf. Anfang 14 und Ende 16 grenzen nach Aufbringen auf die Walze 3 an einer Trenn- oder Stoßlinie 17 aneinander (Stumpfstoß). Diese Stoßlinie 17, bezogen auf ein abgewickeltes Gummituch 13, verläuft in einem Winkel Alpha zu einer auf dem Walzengrundkörper 8 achsparallel verlaufenden Linie 18. Der Winkel Alpha liegt zwischen größer Null Grad und sechs Grad, vorzugsweise drei Grad.

Nach weiteren Ausführungsvarianten überlappen Anfang 14 und Ende 16 des Gummituchs 13 einander, in Form eines abgesetzten Stoßes oder geschäfteten Stoßes. Dazu weisen Anfang 14 und Ende 16 jeweils Lappen 21; 22 auf, welche dickenreduziert ausgebildet sind und in einem Stoßbereich 18, z. B. von fünf bis zehn Millimetern aufeinanderliegen. Das Gummituch 13 ist bekannt und handelsüblich zur Verwendung für Gummituchzylinder in Offsetrotationsdruckmaschinen.

Das Gummituch 13 wird wie folgt aufgebracht: Ein Gummituchträger, z. B. ein Tisch 23 besteht aus einem Profileisengestell, welches zwei voneinander beabstandete Längsführungen 24 - nur eine dargestellt - aufweist, die mit drei Querprofilen 26, 27, 28 verbunden sind.

An seiner Oberseite ist der Tisch 23 z. B. mit Blech 29 bespannt. Die Querprofile 26 und 27 sind unmittelbar links und rechts unter der Walze 3 angeordnet, so daß in diesem streifenförmigen Bereich mittels des Bleches 29 eine besondere Federwirkung und gute Anpassung an den Radius erzielt wird.

Der Tisch 23 ist in etwa der Hälfte seiner Länge 1 mittels Bolzen 31 schwenkbar im nichtdargestellten Seitengestell gelagert. Entsprechend Fig. 1 wird ein Gummituch 13 - gestrichelte Darstellung - auf den Tisch 13 gelegt, mit der mit Klebestoff versehenen Seite nach oben. Parallel zu den Querprofilen 26; 27, jedoch auf der anderen Seite des Bleches 29 kann auch eine Anschlagleiste für den Anfang 14 des Gummituchs 13 vorgesehen sein.

Nachdem die Walze 3 eine registergerechte Position eingenommen hat, wird das walzenferne Ende 32 des Tisches 23 in die untere Richtung D gedrückt. Die Walze 3 dreht im Schleichgang in Uhrzeigerdrehrichtung E solange, bis das Gummituch 13 nach einer Umdrehung der Walze 3 vollständig auf den Walzengrundkörper 8 aufgebracht ist.

Danach wird der Tisch 23 in Richtung C nach oben geschwenkt bzw. an den Bolzen 31 ausgehoben. Zwischen die streifenförmigen Lappen 21; 22 wird in achsparalleler Richtung ein z. B. schnellklebender Klebstoff aufgetragen und die Lappen 21; 22 werden mit den ihnen einander zugewandten Seite aufeinandergelegt und durch Andrücken ca. 10 bis 20 Sekunden zum Verkleben gebracht. Das Andrücken kann z. B. so erfolgen, daß der Tisch 23 um 180° gedreht so an den Bolzen 31 eingehangen wird, daß sich das Ende 32 unter der Walze 3 befindet. Dabei kann ein Schaumgummistreifen 33 auf den Stoßbereich 19 drücken.

Der Stoßbereich 19 wird dann noch zu einem breiteren Stoßbereich 34 vergrößert, wenn die Stoßlinie im Winkel Alpha zur Linie 18 verläuft.

Nach einer anderen, nichtdargestellten Variante kann der Tisch 23 auch mittels eines Gestelles verfahrbar, d. h. also nicht seitengestellfest angeordnet sein.

Es ist auch möglich, die Walze 3 mit einer Klebstoffschicht, z. B. doppelseitig klebenden Folie zu versehen und das Gummituch 13 in der vorbeschriebenen Weise aufzubringen.

Registergerecht befestigen oder positionieren heißt, daß der Stoßbereich 19 bzw. 34 des Zylinders 3 möglichst jeweils mit einem druckfreien Streifen, z. B. einer Zylindergrube 36 des Plattenzylinders 2 korrespondiert. Günstig ist es, wenn die Umfangslänge der Zylindergrube 36 größer ist als der Bereich 34.

Die Walze 3 kann als gummierte Farbwalze oder gummierte Feuchtmittelwalze bei Feuchtwerken verwendet werden. Dabei ist die Walze 3 vorzugsweise jeweils direkt an einen Formzylinder, z. B. den Plattenzylinder 2 anstellbar.

Die Härte des Gummituches beträgt 65 bis 70 Shore.

### Bezugszeichenliste

- 1: Kurzfarbwerk
- 2: Plattenzylinder (1)
- 3: Farbauftragwalze (1)
- 4: Rasterwalze (1)
- 5: -
- 6: Kammerrakeleinrichtung (1)
- 7: Farbauffangwanne (1)
- 8: Walzengrundkörper (3)
- 9: Wellenzapfen (3)
- 10: -
- 11: Rotationsachse (3)
- 12: Oberfläche (8)
- 13: Gummituch
- 14: Anfang (13)
- 15: -
- 16: Ende (13)
- 17: Stoßlinie (14; 16)
- 18: Linie (8)
- 19: Stoßbereich
- 20: -
- 21: Lappen (14)
- 22: Lappen (16)
- 23: Tisch
- 24: Längsführung (23)
- 25: -
- 26: Querprofil (23)
- 27: Querprofil (23)
- 28: Querprofil (23)
- 29: Blech (23)
- 30: -
- 31: Bolzen (23)
- 32: Ende, walzenfern (23)
- 33: Schaumgummistreifen (23)
- 34: Stoßbereich
- 35: -
- 36: Zylindergrube (2)

- C: Schwenkrichtung (13)
- D: Schwenkrichtung (13)
- E: Drehrichtung (3)

- b: Dicke (13)
- l: Länge (23)
Alpha Winkel (18; 17)

## Patentansprüche

1. Vorrichtung zum Aufbringen eines Gummibelages (13) auf eine Walze (3), **dadurch gekennzeichnet, daß** ein an einer Oberfläche (12) eines Walzengrundkörpers (8) anstellbarer Gummituchträger (23) zur Aufnahme eines Gummituches (13) vorgesehen ist und daß der Gummituchträger (23) als schwenkbarer Tisch (23) ausgebildet ist.

2. Vorrichtung nach Anspruch 1, **dadurch gekennzeichnet, daß** die Walze (3) in einer Rotationsdruckmaschine angeordnet ist.

## Claims

1. Apparatus for fitting a rubber cover (13) to a roll (3), **characterized in that** a rubber blanket carrier (23) that can be set against a surface (12) of a basic roll body (8) is provided to hold a rubber blanket (13), and **in that** the rubber blanket carrier (23) is designed as a pivotable table (23).

2. Apparatus according to Claim 1, **characterized in that** the roll (3) is arranged in a rotary printing machine.

## Revendications

1. Dispositif pour appliquer une garniture en caoutchouc (13) sur un cylindre (3), **caractérisé en ce qu'**un support de blanchet (23), pouvant être plaqué sur une surface (12) d'un corps de base de cylindre (8), est prévu pour supporter un blanchet (13), et **en ce que** le support de blanchet (23) est réalisé sous la forme de table (23) pivotante.

2. Dispositif selon la revendication 1, **caractérisé en ce que** le cylindre (3) est disposé dans une machine à imprimer rotative.
